# EUROPÄISCHE PATENTSCHRIFT

(11) **EP 0 245 582 B1**
(45) Veröffentlichungstag und Bekanntmachung des Hinweises auf die Patenterteilung: **03.01.1990**
(21) Anmeldenummer: 87100959.3
(22) Anmeldetag: 23.01.1987
(51) Int. Cl.: F28D 7/16, F28F 9/00

(54) **Wärmetauscher für unter erhöhtem Druck stehende Gase**
Heat exchanger for gases under elevated pressure
Echangeur de chaleur pour des gaz sous pression surélevée

(30) Priorität: 10.05.1986 DE 3615877
(43) Veröffentlichungstag der Anmeldung: 19.11.1987
(73) Patentinhaber: Krupp Koppers GmbH, 45143 Essen (DE)
(72) Erfinder: Köhnen, Klaus, Dipl.-Ing., D-4330 Mülheim/Ruhr (DE); Niermann, Hans, Ing. grad., D-4300 Essen 1 (DE)

(56) Entgegenhaltungen:
- EP-A- 0 046 600
- FR-A- 1 332 084
- FR-A- 2 209 088
- US-A- 4 253 516

## Beschreibung

Die Erfindung betrifft einen Wärmetauscher für unter erhöhtem Druck stehende, insbesondere bei der Vergasung von Brennstoffen erzeugte Gase, bei dem in einem Druckgefäß vom Gas nacheinander durchströmte Wärmetauscherzüge angeordnet sind, die jeweils aus den Gasweg umschließender Rohrwand und innerhalb derselben befindlichen Rohrbündeln bestehen, wobei die Wärmetauscherzüge als im wesentlichen gleichartig gestaltete Baueinheiten ausgebildet sind und steigend und fallend oder umgekehrt beaufschlagte Wärmetauscherzüge durch Umlenkkonstruktionen miteinander verbunden sind.

Aus der DE-A 2 933 716 ist ein Wärmetauscher bekannt, bei dem die Wärmetauscherzüge aus konzentrisch ineinander angeordneten Rohrwänden gebildet werden, denen die Vergasungseinrichtung vorgeschaltet ist und wobei Wärmetauscherzüge und Vergasungseinrichtung in einem gemeinsamen Druckgefäß untergebracht sind. Nachteilig an dieser bekannten Anordnung ist, daß bei Schäden an den Wärmetauscherzügen diese nur schwer zugänglich sind und Reparaturen im wesentlichen nur innerhalb des Druckgefäßes durchgeführt werden können. Dies bedingt neben den Erschwernissen für das mit den Ausbesserungsarbeiten beauftragte Personal im Reparaturfall einen längeren Stillstand der Gesamtanlage.

Ein Wärmetauscher der eingangs genannten Art wird in der EP-A 0 046 600 beschrieben. Bei dieser Konstruktion sind jedoch die Wärmetauscherzüge nicht lösbar und separat aus dem Druckgefäß herausnehmbar.

Aus der US-A 4 253 516 ist schließlich ein Wärmetauscher bekannt, der eine Vielzahl von parallel geschalteten Rohrbündeln aufweist, die keine separate Ummantelung besitzen und somit sämtlich vom gleichen Medium umströmt werden. Es handelt sich hier also um keinen Wärmetauscher der gattungsgemäßen Art. Bei dieser bekannten Konstruktion ist es grundsätzlich möglich, ein oder mehrere Rohrbündel zu entfernen und den Wärmetauscher dann weiter zu betreiben, während dies bei Wärmetauschern der gattungsgemäßen Art wegen der dort praktizierten Hintereinanderschaltung der Wärmeaustauscherzüge ausgeschlossen ist.

Der Erfindung liegt daher die Aufgabe zugrunde, den gattungsgemäßen Wärmetauscher so auszubilden, daß bei auftretenden Schäden eine schnelle und unproblematische Instandsetzung möglich ist und gleichzeitig auf engstem Raum ein Maximum an Wärmetauscherflächen untergebracht werden kann.

Diese Aufgabe wird gelöst durch einen Wärmetauscher der eingangs genannten Art, der erfindungsgemäß dadurch gekennzeichnet ist, daß sowohl jeder Wärmetauscherzug (z.B. I, 11) lösbar und separat aus dem Druckgefäß herausnehmbar ist, als auch die einem Wärmetauscherzug zugeordneten Rohrbündel bei Verbleib der Rohrwand im Druckgefäß aus der Rohrwand herausnehmbar sind und daß zwischen steigend und fallend oder umgekehrt beaufschlagten Wärmetauscherzügen ein außerhalb des Druckgefäßes angeordneter Staubabscheider zwischengeschaltet ist.

Der erfindungsgemäße Wärmetauscher kann zwei oder mehr Wärmetauscherzüge aufweisen, die in dem Druckgefäß vergleichsweise eng aneinander liegend und damit raumsparend angeordnet werden können. Wenn nun an einem Wärmetauscherzug Schäden auftreten, so kann dieser von dem bzw. den mit ihm verbundenen Wärmetauscherzügen getrennt und nach Lösen der Befestigung im Druckgefäß unabhängig von den anderen Wärmetauscherzügen entfernt werden. Sodann kann unmittelbar darauf ein intakter Wärmetauscherzug in das Druckgefäß eingebracht und in seine Arbeitsstellung montiert werden. Der erforderliche Betriebsstillstand für diesen Wechsel der Wärmetauscherzüge dauert, wie ohne weiteres ersichtlich, nur kurze Zeit.

Für eine einfache Durchführung des Wechsels von Wärmetauscherzügen sieht die Erfindung weiter vor, daß der obere Teil des Druckgefäßes mittels einer Flanschverbindung abnehmbar ist. Es ist hierzu ferner von Vorteil, wenn die Wärmetauscherzüge gemäß einem weiteren Merkmal der Erfindung im Druckgefäß aufgehängt sind und sich nach unten dehnen, d.h. im oberen Teil des Druckgefäßes Festlager vorgesehen sind.

Ein weiteres Merkmal der Erfindung besteht darin, daß die das Druckgefäß durchsetzenden Gasein- und -austritte der Wärmetauscherzüge als separate Wärmetauschersysteme in Rohrkonstruktion ausgebildet sind, die mit den Wärmetauscherzügen über eine Relativbewegung zulassende Abdichtvorrichtung verbunden sind.

Die Erfindung ist in den Zeichnungen beispielsweise veranschaulicht. Es zeigen:
Fig. 1 einen senkrechten Schnitt durch den Oberteil des erfindungsgemäßen Wärmetauschers mit dem dazugehörigen Staubabscheider,
Fig. 2 einen senkrechten Schnitt durch den Unterteil des erfindungsgemäßen Wärmetauschers und
Fig. 3-4 waagerechte Schnitte durch zwei Ausführungsformen.

Fig. 1 und 2 zeigen ein und denselben Wärmetauscher, weshalb beide Figuren in der nachfolgenden Beschreibung gemeinsam behandelt werden. Die Darstellung in Fig. 1 veranschaulicht dabei insbesondere die Anordnung des Staubabscheiders oberhalb des Wärmetauschers, während Fig. 2 insbesondere dessen Ausgestaltung im unteren Bereich erkennen läßt.

Innerhalb des Druckgefäßes 1 sind im vorliegenden Fall zwei Wärmetauscherzüge I und 11 angeordnet, die als im wesentlichen gleichartige Baueinheiten ausgebildet sind. Jeder dieser Wärmetauscherzüge weist eine Rohrwand 5 - im vorliegenden Fall in quadratischer Form - auf, in deren Innerem Rohrbündel 6 angeordnet sind. Mit 7 ist ein Rußbläsersystem angedeutet, mit 8 und 9 Fall- und Steigeleitungen. Der obere Teil 2 des Druckgefäßes 1 ist mittels der Flanschverbindung 3 lös- und abnehmbar. Die Darstellung in Fig. 1 endet dicht unterhalb der Flanschverbindung 3, während sich die Darstellung in Fig. 2 nach oben bis zur Flanschverbindung 3 erstreckt.

Die Wärmetauscherzüge und II sind an Festlagern 10 im Druckgefäß 1 aufgehängt und können sich so nach unten ausdehnen, wo Führungslager 11 vorgesehen sind. Der Wärmetauscherzug I wird steigend, der Wärmetauscherzug 11 fallend von den heißen Gasen beaufschlagt, wobei in der Haube 12 eine Umlenkung der Gasströmung erfolgt. Für den Gasein- und -austritt sind am unteren Ende des Druckgefäßes 1 Stutzen 14 und 15 angesetzt.

Die Stutzen nehmen Rohrkonstruktionen 16 bzw. 17 mit Zu- und Ableitungen 18, 19 im Bereich der Flanschverbindungen 20 bzw. 21 auf. Die von den Gasen durchströmten Rohrkonstruktionen 16 und 17 sind in die Rohrwände 5 der beiden Wärmetauscherzüge derart eingesteckt, daß eine durch Wärmedehnung bedingte Relativbewegung möglich ist. Für eine wirksame Abdichtung an der Verbindungsstelle sorgen die mit 22 angedeuteten Stopfpackungen.

Im oberen Teil 2 des Druckgefäßes 1 ist ein zusätzlicher Gasein- und -austritt angeordnet. Dazu sind Stutzen 26 und 27 vorgesehen, an die Zu- und Ableitungen 28, 29 zu bzw. von dem außerhalb des Druckgefäßes angeordneten Staubabscheider 30 angesetzt sind. Die Gasführung in den Leitungen 28, 29 erfolgt hierbei durch darin eingesetzte Rohrkonstruktionen 31 und 32. Die Zwischenschaltung des Staubabscheiders 30, der als Zyklon ausgebildet sein kann, hat den Vorteil, daß der Flugstaub nicht mehr durch den Wärmetauscherzug II geführt wird.

Darüber hinaus befindet sich der Flugstaub auf einem vergleichsweise hohen Temperaturniveau, was sich bei einer Rückführung des Flugstaubes in den Reaktionsraum einer mit dem Wärmetauscher verbundenen Vergasungsanlage vorteilhaft auswirkt.

Soll ein Wärmetauscherzug bei einem Defekt aus dem Druckgefäß 1 herausgeholt werden, so ist zunächst der obere Teil 2 des Druckgefäßes 1 nach Lösen der Flanschverbindung 3 und der Anschlüsse zu den Leitungen 28 und 29 abzunehmen. Nach Lösen des defekten Wärmetauscherzuges von den Festlagern 10 und nach Abtrennen der Fall- und Steigleitungen 8 und 9 sowie der Zuleitung des Rußbläsersystems 7 kann nun der Wärmetauscherzug nach oben aus dem Druckgefäß herausgezogen werden. Anschließend kann dann ein intakter Wärmetauscherzug in das Druckgefäß 1 eingesetzt werden, wobei die vorstehend beschriebenen Arbeitsschritte in sinngemäßer Reihenfolge erfolgen.

Falls die Rohrbündel 6 eines Wärmetauscherzuges einen Defekt aufweisen, können sie nach Entfernen von Teil 2 des Druckgefäßes 1 direkt aus der quadratischen Rohrwand 5 herausgezogen werden. Die Rohrwand 5 verbleibt in diesem Falle in ihrer Position im Druckgefäß 1.

Fig. 3 zeigt einen waagerechten Schnitt durch den Wärmetauscher gemäß Fig. 1 und 2, bei dem in dem Druckgefäß 1 die Wärmetauscherzüge I und II angeordnet sind.

Bei der Anordnung gemäß Fig. 4 sind in dem Druckgefäß 1 vier Wärmetauscherzüge I, II, III und IV vorgesehen. Hierbei ist es möglich, die vier Wärmetauscherzüge nacheinander von dem Gasstrom passieren zu lassen. Es ist jedoch auch möglich, zwei Paare von Wärmetauscherzügen, nämlich das Paar und II sowie das Paar III und IV zu bilden, die unabhängig voneinander und von getrennten Gasströmen beaufschlagt werden.

Die Anordnung nach Fig. 4 macht besonders deutlich, wie raumsparend und den Innenraum des Druckgefäßes in vorteilhafter Weise ausnutzend der erfindungsgemäße Wärmetauscher konzipiert ist.

## Patentansprüche

1. Wärmetauscher für unter erhöhtem Druck stehende, insbesondere bei der Vergasung von Brennstoffen erzeugte Gase, bei dem in einem Druckgefäß vom Gas nacheinander durchströmte Wärmetauscherzüge angeordnet sind, die jeweils aus den Gasweg umschließender Rohrwand und innerhalb derselben befindlichen Rohrbündeln bestehen, wobei die Wärmetauscherzüge als im wesentlichen gleichartig gestaltete Baueinheiten ausgebildet sind und steigend und fallend oder umgekehrt beaufschlagte Wärmetauscherzüge durch Umlenkkonstruktionen miteinander verbunden sind, dadurch gekennzeichnet, daß sowohl jeder Wärmetauscherzug (z.B. I, II) lösbar und separat aus dem Druckgefäß (1) herausnehmbar ist als auch die einem Wärmetauscherzug zugeordneten Rohrbündel (6) bei Verbleib der Rohrwand (5) im Druckgefäß aus der Rohrwand herausnehmbar sind und daß zwischen steigend und fallend oder umgekehrt beaufschlagten Wärmetauscherzügen ein außerhalb des Druckgefäßes angeordneter Staubabscheider (30) zwischengeschaltet ist.

2. Wärmetauscher nach Anspruch 1, dadurch gekennzeichnet, daß der obere Teil (2) des Druckgefäßes mittels einer Flanschverbindung (3) abnehmbar ist.

3. Wärmetauscher nach Anspruch. 1, dadurch gekennzeichnet, daß die Wärmetauscherzüge (I, II) im Druckgefäß (1) aufgehängt sind und sich nach unten dehnen.

4. Wärmetauscher nach Anspruch 1, dadurch gekennzeichnet, daß die das Druckgefäß (1) durchsetzenden Gasein- und -austritte der Wärmetauscherzüge (I, II) als separate Wärmetauschersysteme (16, 17) in Rohrkonstruktion ausgebildet sind, die mit den Wärmetauscherzügen über eine Relativbewegung zulassende Abdichtvorrichtungen (22) verbunden sind.

## Claims

1. Heat exchanger for pressurized gases, in particular gases produced by gasification of fuels, wherein heat exchanger passes, through which the gases flow successively, are arranged in a pressure vessel, which heat exchanger passes each consist of a tube wall surrounding the gas path and of tube bundles located inside the tube walls, the heat exchanger passes being constructed as modular units of essentially the same design, and heat exchanger passes with upward and downward flow or vice versa being mutually connected by deflector structures, characterized in that each heat exchanger pass (for example I, II) is releasable and separately removable from the pressure vessel (1) and the tube bundles (6) associated with a heat exchanger pass are also removable from the pipe wall (5), the latter remaining in the pressure vessel, and that a dust precipitator (30) arranged outside the pressure vessel is interposed between heat exchanger passes with upward and downward flow or vice versa.

2. Heat exchanger according to Claim 1, characterized in that the upper part (2) of the pressure vessel is removable by virtue of a flanged joint (3).

3. Heat exchanger according to Claim 1, characterized in that the heat exchanger passes (I, II) are suspended in the pressure vessel (1) and expand downwards.

4. Heat exchanger according to Claim 1, characterized in that the gas inlets and outlets, penetrating the pressure vessel (1), of the heat exchanger passes (I, II) are constructed as separate heat exchanger systems (16, 17) in the form of pipe structures, which are joined to the heat exchanger passes by sealing devices (22) which permit relative movement.

## Revendications

1. Echangeur de chaleur pour pressions élevées, en particulier de gaz produits lors de la gazéification de combustibles, pour lequel les trains d'échange sont disposés dans un vaisseau sous pression de telle sorte que le gaz s'écoule successivement au travers de ceux-ci, composé chacun d'une paroi tubulaire encerclant le flux gazeux et à l'intérieur de laquelle se trouvent les faisceaux tubulaires, sa- chant que les trains d'échange sont formés essentiellement d'unités modulaires identiques, reliées entre elles par une construction de renvoi permettant au gaz de les traverser de bas en haut et de haut en bas ou inversement, caractérisé par, d'une part chaque train d'échange (par ex. l, II) est détachable et amovible séparément du vaisseau sous pression (1) et d'autre part les faisceaux tubulaires (6) attribués à un train d'échange sont également amovibles de la paroi tubulaire (5) qui reste dans le vaisseau sous pression et de plus qu'un séparateur de poussières (30) disposé à l'extérieur du vaisseau sous pression est intercalé entre le flux ascendant et descendant ou l'inverse.

2. Echangeur de chaleur selon revendication 1, caractérisé par l'amovibilité de la partie supérieure (2) du vaisseau sous pression à l'aide de brides (3).

3. Echangeur de chaleur selon revendication 1, caractérisé par la suspension des trains d'échange (I, II) dans le vaisseau sous pression (1) et qui se dilatent vers le bas.

4. Echangeur de chaleur selon revendication 1, caractérisé par des entrées et sorties de gaz des trains d'échange (I, II) traversant le vaisseau sous pression (1) conçus en construction tubulaire formant des systèmes d'échange séparés (16, 17) et reliés aux trains d'échange par un dispositif d'étanchéité (22) autorisant un mouvement relatif.
